# EUROPÄISCHE PATENTSCHRIFT

(11) **EP 2 351 154 B1**
(45) Veröffentlichungstag und Bekanntmachung des Hinweises auf die Patenterteilung: **25.01.2017**
(21) Anmeldenummer: 09744119.0
(22) Anmeldetag: 22.10.2009
(51) Int. Cl.: H01R 9/26

(54) **REIHENKLEMMENANORDNUNG MIT QUERVERBINDERN UND PRÜFSTECKERN**
TERMINAL BLOCK ARRANGEMENT WITH CROSS CONNECTORS AND TEST PLUGS
AGENCEMENT DE BORNES EN SÉRIE AVEC RACCORDEMENTS TRANSVERSAUX ET CONNECTEURS D'ESSAI

(30) Priorität: 19.11.2008 DE 202008015306 U
(43) Veröffentlichungstag der Anmeldung: 03.08.2011
(73) Patentinhaber: Weidmüller Interface GmbH & Co. KG, 32758 Detmold (DE)
(72) Erfinder: HARTWIG-BIGLAU, Sergej, 32584 Löhne (DE); BENSIEK, Tobias, 33098 Paderborn (DE); KAUKSTERN, Tobias, 33106 Paderborn (DE); GORNY, Bernhard, 33106 Paderborn (DE); HOFFMANN, Bastian, 33102 Paderborn (DE); KLAAS, Tobias, 34119 Kassel (DE); WITTENSTEIN, Sven, 33415 Verl (DE); PEITZ, Christoph, 59556 Lippstadt (DE)
(74) Vertreter: Specht, Peter
(86) Internationale Anmeldenummer: PCT/EP2009/063868
(87) Internationale Veröffentlichungsnummer: WO 2010/057736

(56) Entgegenhaltungen:
- DE-A1- 19 645 546
- DE-A1-102004 040 859
- DE-U1- 29 921 080
- DE-U1-202006 015 897
- FR-A- 2 733 360
- FR-A- 2 764 445

## Beschreibung

Die Erfindung betrifft eine Reihenklemmenanordnung mit wenigstens einem Prüfstecker nach dem Oberbegriff des Anspruchs 1.

Derartige Reihenklemmenanordnungen sind aus der FR-A-2 733 360 bekannt. Nach dieser Schrift sind die Prüfstecker bei in die Ausnehmung eingestecktem Querverbinder in diesen einsteckbar und zum Kontaktieren einer Nut eines Schachtes einer Stromschiene ausgelegt. Die leitenden Elemente des Querverbinders werden dabei nicht direkt von dem Prüfstecker kontaktiert. Ist der Querverbinder nicht vorhanden, kann der Prüfstecker zwar aufgesetzt werden, er ist dann jedoch in der Nut des Schachtes der Stromschiene nur unzureichend gesichert. Der Aufbau dieser bekannten Reihenklemmenanordnung ist zudem relativ kompliziert. Weitere Reihenklemmenanordnungen mit Prüfstecker in verschiedenster Ausgestaltung sind aus der DE 299 21 080 U1, die DE 20 2006 015 897 U1, die FR_A-2 764 445 und der DE 196 45546 A1. bekannt.

Verbesserungsbedarf besteht nach wie vor in Hinsicht auf die Funktionalität und den Aufbau der gattungsgemäßen Reihenklemmenanordnung nebst ihrem Prüfstecker und ihrem Querverbinder.

Vor diesem Hintergrund ist es die Aufgabe der Erfindung, eine Reihenklemmenanordnung zu schaffen, die hinsichtlich ihrer Querverbinder- und/oder Prüfsteckerfunktionalität weiter verbessert ist.

Die Erfindung löst diese Aufgabe durch den Gegenstand des Anspruchs 1.

Derart werden die Funktionalitäten des Prüfens und des Querverbindens in vorteilhafter Weise miteinander auf engem Raum verknüpft.

Vorteilhafte Ausgestaltungen der Erfindung sind den Unteransprüchen zu entnehmen.

Der Prüfstecker ist - wenn kein Querverbinder in die Ausnehmung gesteckt ist - direkt in die Ausnehmung der Reihenklemmengehäuse einsteckbar, wobei dann der eigentliche Prüfstecker in die wenigstens eine Öffnung der Stromschiene eintaucht und diese kontaktiert.

Nach einer Weiterbildung ist es vorteilhaft, wenn die Querverbindergehäuse vorzugsweise an ihrer vom eigentlichen Querverbinderstecker abgewandten Seite zwei nebeneinander angeordnete Einstecköffnungen aufweisen, wobei die eine der Einstecköffnungen zum Einstecken des eigentlichen Prüfsteckers dient und die andere Einstecköffnung zum Einstecken eines Steckansatzes zur leitenden Verbindung mit dem Querverbinderstecker. Ist kein Querverbinderstecker vorgesehen, wird stattdessen der Prüfstecker direkt zum Einstecken in eine Ausnehmung der Reihenklemmengehäuse und zum Kontaktieren der Stromschiene genutzt.

Nach einer vorteilhaften Weiterbildung ist der Prüfstecker ferner mit einer Sendeeinrichtung zur drahtlosen Übertragung von Daten an einen Überwachungs- und/oder Steuerungsrechner versehen, was den Einsatz des Prüfsteckers deutlich vereinfacht. Die Datenübertragung kann insbesondere per Funk - aber auch in anderen Wellenlängenbereichen - erfolgen.

Vorteilhafte Ausgestaltungen sind den weiteren Unteransprüchen zu entnehmen.

Nachfolgend wird die Erfindung unter Bezug auf die Zeichnung anhand von Ausführungsbeispielen näher erläutert. Es zeigen:
- Fig. 1a, b: verschiedene Ansichten von Reihungen aus Reihenklemmen mit Querbindern;
- Fig. 1c,d,e: Einzeldarstellungen von Querverbindern;
- Fig. 1f: eine Seitenansicht einer Reihenklemme mit einem Querverbinder;
- Fig. 1g: eine Ausschnittsvergrößerung aus Fig. 1f;
- Fig. 2a-f: Reihenklemmen und Reihenklemmenanordnungen mit Querverbindern und/oder nach einer ersten Ausführungsform ausgebildeten Prüfsteckern;
- Fig. 3a-c: verschiedene Darstellungen von Reihenklemmen mit Querverbindern und nach einer zweiten Ausführungsform ausgebildeten Prüfsteckern; und
- Fig. 4a-c: weitere Darstellungen von Reihenklemmen mit Querverbindern und nach der zweiten Ausführungsform ausgebildeten Prüfsteckern;

Fig. 1a und b zeigen jeweils eine Reihung aus Reihenklemmen 1. Die Reihenklemmen 1 weisen jeweils ein Gehäuse 2 aus einem isolierenden Kunststoff mit Rastfüßen 3 zum Aufrasten auf eine Tragschiene 4 auf. Sie sind ferner mit hier beispielhaft zwei Anschlüssen 5 zum Anschluss externer Leiter versehen, die hier beispielhaft als sogenannte Direktsteck-Klemmanschlüsse (auch Push-In genannt) ausgebildet sind, aber alternativ auch in anderer Anschlusstechnik (Zugfeder, Schraubanschluss, isolationsdurchdringend) ausgebildet sein können.

Die Anschlüsse 5 sind über eine Stromschiene 6 miteinander verbunden, die hier als U-förmiger Trog ausgebildet ist. Die Anschlüsse 5 sind hier ferner derart ausgerichtet, dass anzuschließende Leiter aus einer Richtung senkrecht zur Tragschiene in sie einführbar sind.

An den von der Tragschiene abgewandten Seiten der Gehäuse 2 weisen diese jeweils eine Ausnehmung 7 auf. Zwischen der Ausnehmung 7 und den Anschlüssen 5 sind jeweils Rastkonturen 9 zum Aufrasten von mit Kennzeichnungen versehenen Markierern 10 ausgebildet.

Die Ausnehmung 7 weist eine Stufung 11 zur Auflage des Querverbinder-Steckergehäuses 14 auf und erstreckt sich bis zur Stromschiene 6.

Die Stromschiene 6 ist mit wenigstens einer oder vorzugsweise zwei unterhalb der Ausnehmung 7 angeordneten bzw. mit dieser fluchtenden Öffnung(en) 12 versehen.

Die Ausnehmungen 7 bilden über mehrere aneinander gereihte Gehäuse 2 hinweg einen durchgehenden, sich parallel zur Tragschiene erstreckenden Kanal 13 aus.

Der Kanal 13 dient zur Aufnahme von Querverbinder-Steckergehäusen 14 und/oder Prüfsteckergehäusen 17 mit jeweils in die Öffnungen 12 der Stromschiene 6 einsteckbaren Querverbindersteckern 16 (Fig. 1 bis 4) und/oder Prüfsteckern 28 (Fig. 2, 3, 4).

Die Ausnehmungen 7 und die Querverbinder-Steckergehäuse 14 können mit korrespondierenden Rastmitteln 8a, 8b z.B. nach Art von korrespondierenden Ausnehmungen und Vorsprüngen versehen sein, welche jeweils einen festen Sitz in der Ausnehmung 7 sichern (Fig. Ig).

Die Querverbinder-Steckergehäuse 14 bilden jeweils einen Teil eines übergeordneten Querverbinders 15 aus. Lediglich der Einfachheit halber ist dies in Fig. 3 und 4 jeweils nicht für eine Reihung von mehreren Reihenklemmen sondern nur als Einzelgehäuse für nur eine einzige Reihenklemme dargestellt (wodurch dann keine Querverbindung realisiert ist).

Jeder Querverbinder 15 weist in der Praxis ein sich über eine Mehrzahl (zwei oder mehr) von aneinander gereihten Querverbinder-Steckergehäusen erstreckendes Querverbinder-Grundgehäuse 18 auf, durch welches sich längs eine Stromschiene 19 (Fig. 2d) oder ein sonstiger Leiter erstreckt.

An das Querverbinder-Grundgehäuse 16 schließen sich die Querverbinder-Steckergehäuse 14 an, deren Querverbinderstecker 16 mit der Stromschiene 19 lösbar verbunden sind und die selbst ferner jeweils lösbar mit dem Querverbinder-Grundgehäuse 18 verbunden sind.

Vorzugsweise sind die Querverbinder-Steckergehäuse 14 an Sollbruchstellen 20 vom Querverbinder-Grundgehäuse 18 abtrennbar. Derart ist es möglich, gezielt nur eine bestimmte Auswahl der Stromschienen 6 der aneinander gereihten Gehäuse 2 miteinander leitend zu verbinden. Alternativ ist auch ein Abtrennen mit Hilfe eines Werkzeuges wie einer Zange vorstellbar.

Die Querverbinder-Steckergehäuse 14 und die Querverbinder-Grundgehäuse 18 können auch an Rastmitteln lösbar miteinander verbunden sein. Analog können die Stromschiene 19 in den Querverbinder-Grundgehäuse 18 und die leitenden Abschnitte des Prüfsteckers 6 über Sollbruchstellen oder über eine Steckverbindung lösbar miteinander verbunden sein (hier nicht dargestellt).

Vorzugsweise ist das Querverbinder-Grundgehäuse 14 mit Rastmitteln 21 versehen, die zu den Rastkonturen 9 korrespondieren, so dass das Gehäuse anstelle der Markierer 10 auf die Rastkonturen 9 aufrastbar sind.

Um dennoch eine Markierung vornehmen zu können, ist vorgesehen, das Querverbinder-Grundgehäuse 14 selbst mit weiteren Rastkonturen 22 zu versehen, deren Ausgestaltungen wiederum vorzugsweise der Ausgestaltung der Rastkonturen 9 entspricht, so dass die Markierer 10 auf das Querverbinder-Grundgehäuse 18 aufrastbar ist, so dass die Reihenklemme markierbar bleibt, auch wenn ihre Rastmittel vom Querverbinder 15 abgedeckt sind.

Die lösbaren Querverbinder-Steckergehäuse 14 sind seitlich lösbar an das Querverbinder-Grundgehäuse 18 angeformt, so dass diese beiden Gehäuse 14, 18 in der Seitenansicht eine Art L-Form ausbilden, wobei im montierten Zustand der Grundschenkel des L auf den Rastkonturen 9 für die Markierer aufliegt.

Die Querverbinder-Grundgehäuse 18 können relativ zur Tragschiene in zwei relativ zueinander um 180° gedrehten Stellungen auf das Gehäuse 2 der Reihenklemme aufgesetzt werden, so dass sich das Querverbinder-Grundgehäuse 18 in einer stirnseitigen Ansicht nach Art der Fig. 2d einmal zur einen Seite und einmal zur anderen Seite der Ausnehmung 7 erstreckt (siehe auch Fig. 1a und 1b).

Die lösbaren Querverbinder-Steckergehäuse 14 weisen an ihrer vom eigentlichen Querverbinderstecker 16 abgewandten Seite zwei nebeneinander angeordnete Einstecköffnungen 23, 24 auf (Fig. 1e, 2d).

Die eine der Einstecköffnungen - 23 - dient zum Einstecken des eigentlichen Prüfsteckers 28, der aber im Querverbinder-Steckergehäuse 14 nicht leitend mit den leitenden Abschnitten des Querverbindersteckers 16 verbunden ist und die andere Einstecköffnung 24 dient in vorteilhafter Weise zum Einstecken eines Steckansatzes 25 zur leitenden Verbindung mit dem Querverbinderstecker 16.

Alternativ kann der Prüfstecker auch direkt - wenn kein Querverbinder 15 vorgesehen ist - in die Ausnehmung 7 gesteckt werden, wobei dann der eigentliche Prüfstecker 28 in die Öffnung 12 der Stromschiene 6 eintaucht und diese kontaktiert.

Die Prüfsteckergehäuse 17 sind sowohl mit den Prüfsteckern 28 zum Einstecken in die Öffnungen der Stromschiene 6 als auch mit den kleineren parallelen Steckansätzen 25 versehen.

Ist in die Ausnehmung 7 kein Querverbinder 15 eingesteckt, kann der Prüfstecker 28 direkt in eine der beiden nebeneinander in der Stromschiene 6 ausgebildeten Öffnungen 12 eingesteckt werden.

Ist dagegen ein Querverbinder 15 in die Ausnehmung 7 eingesteckt, wird der Prüfstecker 28 auf das Querverbinder-Steckergehäuse 14 aufgesteckt, wobei in diesem Fall der Steckansatz 25, der wiederum leitend mit dem Prüfstecker 28 verbunden ist, zur leitenden Verbindung mit der Querverbindung 16 und zum Abgriff des Prüfsignales/-potentials dient.

Der Prüfstecker 28 kann wiederum mit einer Steckkontur 26 zum Aufstecken eines weiteren Steckers 27 versehen sein, um ihn mit einem Messgerät oder dgl. zu koppeln (Fig. 2e, 2f).

Alternativ ist es auch denkbar, den Prüfstecker 28 nach Art der Fig. 4 ff als Prüfstecker zur drahtlosen Übermittlung von Informationen auszubilden, wozu er eine Sende- und/oder Empfangseinheit zum Aussenden und/oder Empfangen von Signalen aufweist. Derart können Signale z.B. drahtlos zu einem übergeordneten Überwachungs- oder Steuerungsrechner oder dgl. übermittelt werden.

In diesem Fall ist es vorteilhaft, wenn der zur drahtlosen Datenübertragung ausgebildete Prüfstecker 28 sowohl eine leitende Verbindung 29 - z.B. einen sich bis Tragschiene erstreckenden Steg - zur Tragschiene als auch eine leitende Verbindung 30 (z.B. über den Steckansatz 25 und den Querverbinderstecker 16) zur Stromschiene 6 aufweist, um mit diesem Potential die Sende- und Empfangseinheit mit Energie zu versorgen.

Ansonsten kann der Aufbau des zur drahtlosen Übertragung ausgebildeten Prüfsteckers dem grundsätzlichen Aufbau der Prüfstecker der Fig. 1 bis 3 entsprechen.

### Bezugszeichen

- Reihenklemmen: 1
- Gehäuse: 2
- Rastfüße: 3
- Tragschiene: 4
- Anschlüsse: 5
- Stromschiene: 6
- Ausnehmung: 8
- Rastkonturen: 9
- Markierer: 10
- Stufung: 11
- Öffnung: 12
- Kanal: 13
- Steckergehäuse: 14
- Querverbinder: 15
- Querverbinder-Stecker: 16
- Prüfsteckergehäuse: 17
- Grundgehäuse: 18
- Stromschiene: 19
- Sollbruchstellen: 20
- Rastmittel: 21
- Rastkonturen: 22
- Einstecköffnungen: 23, 24
- Steckansatz: 25
- Steckkontur: 26
- Stecker: 27
- Prüfstecker: 28
- Verbindung: 29
- Verbindung: 30
- Prüfstecker: 31

## Patentansprüche

1. Reihenklemmenanordnung, die folgende Merkmale aufweist:
a. mehrere aneinander gereihten Reihenklemmen, die jeweils ein Gehäuse (2) mit einem oder mehreren Anschlüssen (5) zum Anschluss elektrischer Leiter sowie mit wenigstens einer im Gehäuse (2) angeordneten Stromschiene (6) aufweisen,
b. wenigstens einen Querverbinder (15), der zur Herstellung einer leitenden Querverbindung zwischen zwei oder mehreren der Reihenklemmen an den Gehäusen (2) anbringbar ist, wobei die Reihenklemmen jeweils eine Ausnehmung (7) aufweisen,
c. wenigstens einen Prüfstecker, wobei der Prüfstecker (28) bei in die Ausnehmung (7) eingestecktem Querverbinder (15) in diesen einsteckbar ist,
**dadurch gekennzeichnet, dass**
d. der Prüfstecker (28) bei in die Ausnehmung (7) eingestecktem Querverbinder (15) zum Kontaktieren leitender Elemente des Querverbinders (15) ausgelegt ist,
e. die Stromschiene (6) mit wenigstens einer unterhalb der Ausnehmung (7) angeordneten, Öffnung (12) versehen ist,
f. der Querverbinder (15) in die wenigstens eine Öffnung (12) der Stromschiene einsteckbar ist, und
g. dass der Prüfstecker (28) bei nicht in die Ausnehmung (7) der Reihenklemme eingestecktem Querverbinder (15) direkt in die Ausnehmung (7) und die Öffnung (12) der Stromschiene (6) einsteckbar ist.

2. Reihenklemmenanordnung nach Anspruch 1, **dadurch gekennzeichnet, dass** die Querverbinder (15) jeweils ein Querverbinder-Grundgehäuse (18) und zwei oder mehr jeweils lösbar an dem Querverbinder-Grundgehäuse (18) angeordnete Querverbinder-Steckergehäuse (14) aufweisen.

3. Reihenklemmenanordnung nach einem der vorstehenden Ansprüche, **dadurch gekennzeichnet, dass** zwischen der Ausnehmung (7) und den Anschlüssen (5) jeweils Rastkonturen (9) zum Aufrasten von mit Kennzeichnungen versehenen Markierern (10) ausgebildet sind.

4. Reihenklemmenanordnung nach einem der vorstehenden Ansprüche, **dadurch gekennzeichnet, dass** die Ausnehmung (7) eine sich bis zur Stromschiene erstreckende Länge (11) aufweist.

5. Reihenklemmenanordnung nach einem der vorstehenden Ansprüche, **dadurch gekennzeichnet, dass** die Querverbinder (5) und die Prüfstecker in zwei um 180° verschiedenen Positionen in die Ausnehmung einsetzbar sind.

6. Reihenklemmenanordnung nach einem der vorstehenden Ansprüche, **dadurch gekennzeichnet, dass** die Querverbinder-Grundgehäuse (18) und die Querverbinder-Steckergehäuse (14) gemeinsam eine L-Form ausbilden.

7. Reihenklemmenanordnung nach einem der vorstehenden Ansprüche, **dadurch gekennzeichnet, dass** das Querverbinder-Grundgehäuse (18) mit Rastmitteln (21) versehen ist, die zu den Rastkonturen (9) korrespondieren, so dass das Gehäuse anstelle der Markierer (10) auf die Rastkonturen (9) aufrastbar ist.

8. Reihenklemmenanordnung nach Anspruch 8, **dadurch gekennzeichnet, dass** das Querverbinder-Grundgehäuse (14) selbst mit weiteren Rastkonturen (22) versehen ist, deren Ausgestaltungen der Ausgestaltung der Rastkonturen (9) des Gehäuses (2) der Reihenklemmen für Markierer entspricht, so dass die Markierer (10) auf das Querverbinder-Grundgehäuse (18) aufrastbar sind.

9. Reihenklemmenanordnung nach einem der vorstehenden Ansprüche 2 bis 9, **dadurch gekennzeichnet, dass** die lösbaren Querverbinder-Steckergehäuse (14) zwei nebeneinander angeordnete Einstecköffnungen (23, 24) aufweist, wobei die eine der Einstecköffnungen (23) zum Einstecken des Prüfsteckers (28) dient und wobei die andere Einstecköffnung (24) zum Einstecken eines Steckansatzes (25) zur leitenden Verbindung mit dem Querverbinderstecker (16) dient.

10. Reihenklemmenanordnung nach einem der vorstehenden Ansprüche, **dadurch gekennzeichnet, dass** die Prüfsteckergehäuse (17) sowohl mit den Prüfsteckern (28) zum Einstecken in die Öffnungen der Stromschiene (6) als auch mit den Steckansätzen (25) versehen sind.

11. Reihenklemmenanordnung nach einem der vorstehenden Ansprüche, **dadurch gekennzeichnet, dass** das Prüfsteckergehäuse (17) mit einer Steckkontur (26) zum Aufstecken eines weiteren Steckers (27) versehen ist.

12. Reihenklemmenanordnung nach Anspruch 1, **dadurch gekennzeichnet, dass** der Prüfstecker eine Sende- und/oder Empfangseinrichtung zur drahtlosen Datenübertragung an eine/mit einer Empfangsstation aufweist.

13. Reihenklemmenanordnung nach Anspruch 12, **gekennzeichnet durch** eine leitende Verbindung (29) zu einer Tragschiene und eine direkte oder indirekte leitende Verbindung (30) zur Stromschiene (6) zum Abgriff einer Versorgungsspannung für die Sende- und/oder Empfangsstation.

## Claims

1. A terminal block arrangement, having the following features:
a) several terminal blocks which arranged adjacent to each other in a row and which each comprise a housing (2) with one or several connections (5) for the connection of electrical conductors and with at least one busbar (6) arranged in the housing (2),
b) at least one cross connector (15) which can be attached to the housings (2) between two or more of the terminal blocks for producing a conductive cross connection, wherein the terminal blocks each comprise a recess (7),
c) at least one test plug, wherein the test plug (28), when the cross connector (15) is inserted into the recess (7), can be inserted in said cross connector,
**characterized in that**
d) the test plug (28), when the cross connector (15) is inserted into the recess (7), is formed for making contact with conductive elements of the cross connector (15),
e) the busbar (6) is provided with at least one opening (12) arranged beneath the recess (7),
f) the cross connector (15) can be inserted into the at least one opening (12) of the busbar, and
g) the test plug (28), when the cross connector (15) is not inserted into the recess (7) of the terminal block, can be inserted directly into the recess (7) and the opening (12) of the busbar (6).

2. A terminal block arrangement according to claim 1, **characterized in that** the cross connectors (15) each comprise a cross-connector base housing (18) and two or more cross-connector plug housings (14) which are each detachably arranged on the cross-connector base housing (18).

3. A terminal block arrangement according to one of the preceding claims, **characterized in that** latching contours (9) for latching on markers (10) provided with labels are respectively formed between the recess (7) and the connections (5).

4. A terminal block arrangement according to one of the preceding claims, **characterized in that** the recess (7) has a length (11) extending up to the busbar.

5. A terminal block arrangement according to one of the preceding claims, **characterized in that** the cross connectors (5) and the test plugs can be inserted into the recess in two positions which differ by 180°.

6. A terminal block arrangement according to one of the preceding claims, **characterized in that** the cross-connector base housing (18) and the cross-connector plug housing (14) jointly form an L-shape.

7. A terminal block arrangement according to one of the preceding claims, **characterized in that** the cross-connector base housing (18) is provided with latching means (21) which correspond to the latching contours (9), so that the housing can be latched onto the latching contours (9) instead of the markers (10).

8. A terminal block arrangement according to claim 8, **characterized in that** the cross-connector base housing (14) itself is provided with further latching contours (22) whose configurations correspond to the configuration of the latching contours (9) of the housing (2) of the terminal blocks for markers, so that the markers (10) can be latched onto the cross-connector base housing (18).

9. A terminal block arrangement according to one of the preceding claims 2 to 9, **characterized in that** the releasable cross-connector plug housings (14) comprise two adjacently arranged insertion openings (23, 24), wherein one of the insertion openings (23) is used for inserting the test plug (28) and wherein the other insertion opening (24) is used for inserting an insertion projection (25) for the conductive connection with the cross-connector plug (16).

10. A terminal block arrangement according to one of the preceding claims, **characterized in that** the test plug housing (17) is provided both with the test plugs (28) for insertion into the openings of the busbar (6) and also with the insertion projections (25).

11. A terminal block arrangement according to one of the preceding claims, **characterized in that** the test plug housing (17) is provided with an insertion contour (26) for inserting a further plug (27).

12. A terminal block arrangement according to claim 1, **characterized in that** the test plug comprises a transmitting and/or receiving device for wireless data transmission to/with a receiving station.

13. A terminal block arrangement according to claim 12, **characterized by** a conductive connection (29) to a rail and a direct or indirect conductive connection (30) to the busbar (6) for tapping a supply voltage for the transmitting and/or receiving station.

## Revendications

1. Disposition de bornes en série présentant les caractéristiques suivantes :
a. plusieurs bornes série alignées les unes derrière les autres, qui présentent chacune un boîtier (2) avec un ou plusieurs branchements (5) pour le branchement de conducteurs électriques et avec au moins une barre collectrice (6) disposée dans le boîtier (2),
b. au moins un cavalier (15) qui peut être placé sur les boîtiers (2) pour établir une connexion transversale conductrice, entre deux ou plusieurs bornes en série, lesquelles bornes en série présentent chacune un orifice (7),
c. au moins un connecteur d'essai, lequel connecteur d'essai (28) peut être introduit dans le cavalier (15) lorsque celui-ci est inséré dans l'orifice (7),
**caractérisée en ce que**
d. le connecteur d'essai (28) est conçu pour venir en contact avec des éléments conducteurs du cavalier (15) quand le cavalier (15) est inséré dans l'orifice (7),
e. la barre collectrice (6) est munie d'au moins une ouverture (12) disposée en dessous de l'orifice (7),
f. le cavalier (15) peut être inséré dans l'au moins une ouverture (12) de la barre collectrice, et
g. **en ce que** le connecteur d'essai (28) peut être inséré directement dans l'orifice (7) et l'ouverture (12) de la barre collectrice (6) quand le cavalier (15) n'est pas inséré dans l'orifice (7) de la borne en série.

2. Disposition de bornes en série selon la revendication 1, **caractérisée en ce que** le cavalier (15) présente un corps de base de cavalier (18) et deux ou plusieurs corps de connecteur du cavalier (14) disposés de façon amovible sur le corps de base du cavalier (18).

3. Disposition de bornes en série selon l'une des revendications précédentes, caractérisée en ce des contours d'emboîtement (9) sont formés que entre l'orifice (7) et les branchements (5) pour l'emboîtement de repères (10) munis de marques.

4. Disposition de bornes en série selon l'une des revendications précédentes, **caractérisée en ce que** l'orifice (7) présente une longueur (11) qui s'étend jusqu'à la barre collectrice.

5. Disposition de bornes en série selon l'une des revendications précédentes, **caractérisée en ce que** les cavaliers (5) et les connecteurs d'essai peuvent être insérés dans l'orifice dans deux positions différentes de 180°.

6. Disposition de bornes en série selon l'une des revendications précédentes, **caractérisée en ce que** les corps de base du cavalier (18) et les corps de connecteur du cavalier (14) forment ensemble une forme de L.

7. Disposition de bornes en série selon l'une des revendications précédentes, **caractérisée en ce que** le corps de base du cavalier (18) est muni de moyens d'emboîtement (21) qui correspondent aux contours d'emboîtement (9), de sorte que le boîtier peut être emboîté sur les contours d'emboîtement (9) au lieu des repères (10).

8. Disposition de bornes en série selon la revendication 8, **caractérisée en ce que** le corps de base du cavalier (14) lui-même est muni d'autres contours d'emboîtement (22) dont les formes correspondent à la forme des contours d'emboîtement (9) du boîtier (2) des bornes en série pour les repères, de sorte que les repères (10) peuvent être emboîtés sur le corps de base du cavalier (18).

9. Disposition de bornes en série selon l'une des revendications 2 à 9, **caractérisée en ce que** les boîtiers de connecteur de cavalier (14) amovibles présentent deux ouvertures d'insertion (23, 24) disposées l'une à côté de l'autre, l'une des ouvertures d'insertion (23) servant à l'insertion du connecteur d'essai (28) et l'autre ouverture d'insertion (24) servant à l'insertion d'une embase de connexion (25) pour la connexion conductrice avec le connecteur de cavalier (16).

10. Disposition de bornes en série selon l'une des revendications précédentes, **caractérisée en ce que** les boîtiers de connecteur d'essai (17) sont munis aussi bien des connecteurs d'essai (28) à insérer dans les ouvertures de la barre collectrice (6) que des embases de connexion (25).

11. Disposition de bornes en série selon l'une des revendications précédentes, **caractérisée en ce que** le boîtier de connecteur d'essai (17) est muni d'un contour de connexion (26) pour l'emboîtement d'un autre connecteur (27).

12. Disposition de bornes en série selon la revendication 1, **caractérisée en ce que** le connecteur d'essai comporte un dispositif émetteur et/ou récepteur pour la transmission de données sans fil vers une station réceptrice.

13. Disposition de bornes en série selon la revendication 12, **caractérisée en ce qu'**elle comporte une liaison conductrice (29) avec un rail porteur et une liaison conductrice (30) directe ou indirecte avec la barre collectrice (6) pour capter une tension d'alimentation destinée à la station émettrice et/ou réceptrice.
